# FASCICULE DE BREVET EUROPEEN

(11) **EP 0 259 292 B1**
(45) Date de publication et mention de la délivrance du brevet: **24.07.1991**
(21) Numéro de dépôt: 87870120.0
(22) Date de dépôt: 01.09.1987
(51) Int. Cl.: B65D 43/06, B65D 53/02, B65D 43/02

(54) **Fermeture à couvercle d'une boîte métallique**
Verschlussdeckel für eine Blechdose
Closure lid for a metal can

(30) Priorité: 02.09.1986 BE 217110
(43) Date de publication de la demande: 09.03.1988
(73) Titulaire: Manufacture de bidons et boîtes métalliques M. Kouperman S.A., B-5030 Gembloux (BE)
(72) Inventeur: Lefrant, Roger, B-7460 Casteau (BE)
(74) Mandataire: Vanderperre, Robert

(56) Documents cités:
- EP-A- 0 002 337
- DE-C- 687 540
- US-A- 4 442 952
- US-A- 4 530 442

## Description

La présente invention est relative à une fermeture à couvercle d'une boîte métallique composée d'un corps de forme sensiblement cylindrique ou autre , d'un fond d'obturation serti sur le bord inférieur du corps susdit, comprenant une bague intérieure sertie sur le bord supérieur du corps, le flanc libre de la bague étant embouti de manière à présenter une gorge circonférentielle dont l'aile intérieure est renforcée par un rebord rabattu intérieurement ou extérieurement dans son prolongement, et un couvercle rond dont la partie marginale présente un profil annulaire convexe de forme complémentaire à celle de la gorge susdite de manière à être retenu par serrage et un rebord périphérique de renforcement.

Elle trouve sa principale application dans les ateliers de peinture et vernis, comme élément d'emballage des produits de peinture contenant des composants susceptibles d'attaquer le fer-blanc aux endroits affaiblis par l'emboutissage.

L'usage pour l'emballage et l'expédition des produits de peinture, de boîtes métalliques pourvues d'une fermeture à couvercle est largement répandu depuis de nombreuses années.

Les boîtes métalliques sont généralement constituées d'un corps métallique de forme quelconque et d'un fond rond serti sur le bord inférieur du corps susdit, de manière à former la base de la boîte métallique susdite.

La fermeture à couvercle comporte une bague métallique emboutie selon un profil en gorge et sertie sur le bord supérieur du corps de la boîte susdite et un couvercle rond dont la partie marginale présente une nervure circonférencielle destinée à s'emboîter dans la gorge susdite en assurant un contact étanche métal sur métal, sur les flancs de la gorge.

La présence d'une bague métallique a également pour but de renforcer la résistance à l'écrasement. Elle confère à la fermeture à couvercle une rigidité suffisante que pour permettre l'empilement de nombreuses boîtes métalliques les unes sur les autres, en vue par exemple de leur manutention sur palette.

En outre, le couvercle permet l'introduction d'une pointe de tournevis entre le bourrelet de renforcement et le bord serti de la bague pour réaliser le retrait du couvercle sans abîmer ni déformer celui-ci.

La bague et le couvercle sont profilés de manière que le bourrelet périphérique du couvercle soit à fleur du bord serti de la bague, en position de fermeture de la boîte.

Pour renforcer la rigidité de la bague et améliorer le degré d'étanchéité et de fiabilité de la fermeture à couvercle, on prévoit de prolonger l'aile intérieure de la gorge de la bague, par un roulé intérieur ou extérieur.

Le rabattement du roulé intérieur ou extérieur de la bague métallique par emboutissage soumet la celle-ci à des sollicitations extrêmement sévères. On remarque dès lors dans la tôle de fer-blanc des craquelures dues à l'étirage des tôles dans les presses d'emboutissage . Comme il s'agit de tôles étamées éventuellement couvertes d'une couche de vernis, il n'est pas étonnant de constater qu'à certains endroits critiques du rebord rabattu, la bague métallique est dépourvue de protection et est directement soumise à l'action corrosive de l'air, de l'eau et des solvants contenus dans les produits de peinture, vernis et autres compositions liquides ou solides emballés dans lesdites boîtes métalliques.

On observe donc que dans les boîtes métalliques connues, à fermeture américaine ou triplétite, de la rouille risque de s'installer lors des périodes de stockage prolongées, tout le long du rebord rabattu.

Dans les boîtes métalliques à roulé intérieur, c'est-à-dire comprenant une bague intérieure dont le rebord est rabattu vers l'intérieur de la boîte, le repli annulaire du bord libre de la gorge présente un interstice circonférenciel en contact avec le volume intérieur de la boîte, même en présence du couvercle. La formation de rouille entraîne inévitablement la contamination du produit de peinture contenu dans ladite boîte.

Dans le cas d'un rebord roulé extérieur constitué d'un rabattu vers l'intérieur de la gorge, la rouille qui commence à se former à partir du tranchant, d'ailleurs craquelé, du rebord rabattu, se propage progressivement le long du rebord pour former un amas annulaire de rouille contre la ligne de contact du couvercle et de la bague intérieure. Lors du retrait du couvercle on contamine inévitablement le contenu de la boîte métallique.

Pour y remédier, le document DE-C- 687.540 décrit une fermeture pour récipients en fer blanc recouvert intérieurement d'un film protecteur maintenu en place par une bague métallique annulaire de fermeture sertie sur le bord supérieur du corps de la boîte.

On améliore l'étanchéité de la fermeture en ménageant un joint annulaire dans le repli périphérique du couvercle.

La fabrication d'un récipient pourvu d'une telle fermeture est difficile, en raison du fait que le sertissage de la bague métallique annulaire de fermeture sur le corps de la boîte et la fixation du film protecteur sur l'extrémité roulée de la bague sont relativement laborieux.

On connaît également, par le document EP-A-0002337, un récipient à fermeture à couvercle dans lequel le couvercle est muni d'un évidement dans lequel peut s'emboîter le corps d'un autre récipient, de manière à permettre leur empilement afin de faciliter leur rangement lors de l'entreposage et le transport.

Le rebord supérieur du corps de la boîte est muni d'une bague annulaire de fermeture réalisée soit en métal, soit en matière synthétique déformable élastiquement. Un tel récipient est cependant sujet à la corrosion lorsque la bague métallique de fermeture n'est pas protégée par une chemise de protection ou est trop peu résistante contre les chocs lorsque la bague consiste simplement en un profil annulaire en matière synthétique.

Le problème posé consiste à fixer, par sertissage, une bague de fermeture, non sujette à la corrosion, au rebord supérieur du corps d'une boîte métallique.

La présente invention vise aussi à protéger de la corrosion les flancs rabattus d'une bague métallique de fermeture en fer-blanc éventuellement protégé de vernis. Une telle bague est destinée à recevoir le couvercle en métal ou en matière synthétique obturant la boîte métallique. Elle vise également à obtenir une fermeture étanche à l'air d'un récipient obturé par un couvercle qui doit pouvoir être tour à tour mis en place dans la gorge de la bague de fermeture et être retiré un grand nombre de fois, sans s'abîmer et sans se désolidariser intempestivement sous l'action d'une pression intérieure par exemple, la tension de vapeur du solvant ou sous l'action d'un choc.

Tel que caractérisé dans les revendications suivantes, l'élément nouveau mis en oeuvre dans la fermeture à couvercle selon l'invention, est une chemise en matière synthétique élastique préformée, encliquetée sur la face intérieure de la bague intérieure, munie intérieurement d'un épaulement périphérique entourant le rebord rabattu susdit. Cette chemise est fixée à son pourtour extérieur par sertissage avec la bague métallique sur le bord supérieur du corps de la boîte métallique.

On habille la bague métallique d' une chemise annulaire en matière synthétique pourvue d'un épaulement périphérique, en encliquetant la chemise sur la face intérieure de la bague. Lors de l'encliquetage, l'épaulement périphérique de la chemise se rabat au-dessus du rebord rabattu de la bague et forme avec celle-ci un ensemble solidaire, qui est ensuite serti sur le rebord supérieur du corps de la boîte métallique.

Le point annulaire élastique est fixé à la bague métallique par sertissage de ladite bague, sur le bord supérieur du corps de la boîte métallique.

Suivant une particularité de l'invention, le bourrelet du joint élastique est écrasé contre le rebord rabattu de la bague, lorsque le couvercle est serré en position d'obturation, dans la gorge de la bague métallique susdite.

L'invention concerne également un procédé pour confectionner une boîte métallique à fermeture à couvercle telle que décrite ci-dessus.

Pour faciliter la fabrication d'une boîte métallique suivant l'invention, on fixe la chemise à la bague métallique préalablement emboutie mais non encore sertie. L'habillage de la bague se fait en enfilant le bourrelet périphérique sur le rebord rabattu de la bague et en engageant la gorge annulaire de la chemise préformée sur le profil embouti de la bague. La chemise élastique solidaire de la bague, épouse les formes du profil embouti, se laisse sertir sur le bord supérieur du corps de la boîte de la même manière et avec le même appareillage qu'une bague non munie d'une chemise élastique.

La présence d'un joint en matière synthétique élastique suivant l'invention, sur la bague métallique permet d'allier aux avantages d'une fermeture à couvercle métallique du type fermeture américaine ou tripletite, les avantages d'une fermeture en matière plastique, c'est-à-dire étanchéité, réutilisations répétées et longévité même en milieu corrosif.

Dans une telle fermeture, le couvercle métallique présente dans sa partie marginale, un profil annulaire convexe qui s'emboîte dans une gorge de forme complémentaire d'une bague de fermeture. Le couvercle est de cette manière retenu par un double contact métal sur métal le long de chacune des ailes de la gorge.

D'autres particularités et détails de l'invention apparaîtront au cours de la description détaillée suivante, dans laquelle il est fait référence aux dessins annexés qui montrent, une forme de réalisation d'une fermeture à couvercle selon l'invention.

**Dans ces dessins :**
- la figure 1 est une vue partielle en coupe d'une d'une boîte métallique à fermeture à couvercle selon l'invention;
- la figure 2 est une vue en coupe d'une boîte métallique pourvue d'un récipient de protection intérieur ; et
- la figure 3 est une vue semblable à la figure 1 d'une boîte métallique dont la bague de fermeture est munie d'un rebord rabattu du côté intérieur de la boîte.

Dans ces dessins, les mêmes notations de référence désignent des éléments identiques ou analogues.

Comme illustré à la figure 1, une boîte métallique désignée dans son ensemble par la notation de référence 1, est formée d'un corps sensiblement cylindrique 2, constitué d'un manchon de fer-blanc serti le long d'une génératrice 3 de cylindre et d'un fond circulaire 4 d'obturation serti sur le bord inférieur 5 du corps susdit 2.

La partie supérieure de la boîte métallique 1 est constituée d'une fermeture à couvercle 6.

Cette fermeture 6 comprend une bague métallique 7 intérieure, sertie sur le bord supérieur 8 du corps 2 et un couvercle métallique 9. Le flanc libre de la bague 7 est embouti selon le profil prédéterminé.

La bague 7 est emboutie de manière à présenter une gorge circonférencielle 10 présentant deux ailes 11,12 destinées à enserrer un profil convexe 10ʹ, de forme correspondante du couvercle métallique 9.

L'aile intérieure 12 de la gorge 10 de la bague 7 susdite est renforcée par un rebord 13. Ce rebord 13 est rabattu soit du côté de la gorge 10 (figure 1), soit du côté intérieur de la boîte (figure 3). Ce rebord rabattu 13 est destiné à rendre le profil de la bague 7 plus rigide de manière à enserrer solidement le couvercle 9.

Ce couvercle 9 est généralement rond. Il est constitué d'une tôle mise en forme par emboutissage à la presse. La partie marginale du couvercle 9 présente un profil annulaire convexe de forme complémentaire à celle de la gorge 10 de la bague métallique 7. Le bord périphérique du couvercle 9 est rabattu de manière à former un rebord périphérique 14.

La bague 7 et le couvercle 9 sont profilés de manière qu'en position de fermeture de la boîte, le rebord périphérique 14 du couvercle 9 soit à fleur du bord serti 8 de la bague. Il subsiste entre le couvercle 9 et la bague de fermeture 7 un espace dans lequel on peut introduire la pointe d'un tournevis non montré à l'aide duquel on peut soulever le couvercle et ouvrir la boîte métallique.

Le profil annulaire convexe du couvercle 9 s'engage dans la nervure de forme complémentaire de la bague de fermeture 7. Les flancs du profil annulaire du couvercle 9 sont de cette manière enserrés par un double contact métal sur métal le long de chacune des ailes de la nervure constituant la gorge 10 de la bague de fermeture 7.

Suivant l'invention, la face intérieure de la bague 7 est recouverte d'une chemise 15 en matière synthétique élastique. La chemise 15 est munie intérieurement d'un épaulement périphérique 16 prolongeant la lèvre du flanc intérieur du repli annulaire de la chemise.

Cette chemise 15 est montée sur la bague de fermeture 7, après l'emboutissage de la bague mais avant le sertissage sur le bord supérieur du corps 2 de la boîte. L'épaulement périphérique 16 de la chemise 7 repose sur le bord rabattu 13 de la bague 7 et la chemise recouvre la portion annulaire convexe du profil embouti de la bague 7.

La bague 7 habillée de la chemise élastique 15 est fixée à son pourtour extérieur par sertissage sur le bord supérieur 8 du corps 2 de la boîte métallique 1.

La chemise élastique 15 épouse les formes du profil embouti. En position d'obturation, le couvercle 9 s'engage par son profil annulaire convexe dans la gorge 10 de forme complémentaire de la bague de fermeture 7.

Le profil annulaire forme une nervure convexe qui s'emboîte dans la gorge 10 susdite, de manière à être enserrée le long des parois latérales par les ailes latérales 11,12 de la gorge 10. On obtient un double contact métal sur métal qui retient solidement le couvercle 9 et empêche tout retrait intempestif dudit couvercle.

Dans une forme de réalisation particulière suivant l'invention, le corps et le fond de la boîte métallique sont recouverts intérieurement d'une garniture de matière synthétique moulée, injectée ou thermoformée formant un récipient 17 dont le bord supérieur est serti avec la bague métallique 7 sur le bord supérieur 8 du corps 2 de la boîte métallique 1 (figure 2).

L'invention concerne également un procédé pour fabriquer une boîte métallique pourvue d'une fermeture à couvercle suivant l'invention.

Après avoir embouti la bague métallique 7 d'une chemise élastique 15 préformée en matière synthétique. La chemise 15 est pourvue, le long de son bord intérieur d'un épaulement périphérique 16.

Pour habiller la bague de fermeture 7, avant le sertissage, on applique la chemise préformée 15 contre la face de la bague 7 dirigée vers l'intérieur de la boîte et on rabat l'épaulement péripherique de la chemise 15 au-dessus du rebord rabattu de la bague 7. On sertit ensuite l'ensemble formé de la bague métallique 7 et de ladite chemise 15 sur le corps supérieur du corps 2 de la boîte métallique 1.

L'invention ne se limite pas aux boîtes métalliques formées d'un corps sensiblement cylindrique, ou elle concerne également les boîtes métalliques de forme quelconque munies d'une fermeture à couvercle rond.

## Revendications

1. Fermeture à couvercle d'une boîte métallique (1) composée d'un corps de forme quelconque (2), d'un fond d'obturation (4) serti sur le bord inférieur (5) du corps (2) susdit, comprenant une bague intérieure (7) recouverte sur sa face intérieure d'une chemise (15) en matière synthétique et sertie sur le bord supérieur (8) du corps (2), le flanc libre de la bague étant embouti de manière à présenter une gorge circonférencielle (10) dont l'aile intérieure est renforcée par un rebord rabattu dans son prolongement, et un couvercle rond (9) dont la partie marginale présente un profil annulaire convexe (10ʹ) de forme complémentaire à celle de la gorge (10) susdite de manière à être retenu par serrage et un rebord périphérique (14) caractérisée en ce que la chemise (15) en matière synthétique élastique préformée est munie intérieurement d'un épaulement périphérique (16) entourant le rebord rabattu susdit et est fixé à son pourtour extérieur par sertissage avec la bague (7) sur le bord supérieur du corps (2) de la boîte métallique (1).

2. Fermeture selon la revendication 1, caractérisée en ce qu'en position d'obturation, le couvercle (9) écrase l' épaulement (16) de la chemise élastique (15) susdit contre le rebord rabattu (13) de la bague (7).

3. Procédé pour confectionner une fermeture à couvercle d'une boîte métallique (1) selon l'une quelconque des revendications précédentes, composée d'un corps de forme quelconque (2), d'un fond d'obturation (4) serti sur le bord inférieur (5) du corps (2) susdit, comprenant une bague métallique intérieure (7) que l'on recouvre sur sa face intérieure d'une chemise (15) en matière synthétique et que l'on sertit sur le bord supérieur (8) du corps (2), en emboutissant le flanc libre de la bague, de manière à former une gorge circonférencielle (10) dont l'aile intérieure est renforcée par un rebord rabattu dans son prolongement, et un couvercle rond (9) dont la partie marginale présente un profil annulaire convexe (10') de forme complémentaire à celle de la gorge (10) susdite et un rebord périphérique (14) caractérisé en ce qu'on habille la bague métallique (7) d'une chemise élastique annulaire d'étanchéité (15) en matière synthétique pourvue d'un épaulement périphérique (16), en appliquant la chemise (15) contre la face intérieure de la bague (7) en rabattant l'épaulement périphérique (16) au-dessus du rebord rabattu de la bague (7) et on sertit la bague métallique garnie dudit joint sur le bord supérieur (8) du corps (2) de la boîte métallique (1).

## Claims

1. Lid closure for a metal can (1) consisting of a body of any shape (2), a sealing bottom (4) crimped onto the bottom rim (5) of the above mentioned body (2), comprising an inner ring (7) covered on its internal face with a lining (15) of synthetic material and crimped onto the top rim (8) of the body (2), the free side of the ring being dished, so as to present a circumferential recess (10), the inner lip of which is reinforced by a shoulder turned down in its extended part, and a round lid (9), the peripheral part of which has a convex annular profile (10') with a shape complementary to that of the above mentioned recess (10) so as to be held by gripping, and a peripheral shoulder (14), characterised in that the lining (15) of preformed flexible synthetic material is provided on the inside with a peripheral collar (16) passing round the above mentioned turned down shoulder and is fixed at its outer circumference by crimping with the ring (7) onto the top rim of the body (2) of the metal can (1).

2. Closure according to claim 1, characterised in that in the sealing position, the cover (9) squeezes the collar (16) of the above mentioned flexible lining (15) against the turned down shoulder (13) of the ring (7).

3. Method for making a lid closure for a metal can (1) according to either of the preceding claims, consisting of a body with any shape (2), a sealing bottom (4) crimped onto the bottom rim (5) of the above mentioned body (2), comprising an inner metal ring (7) which is covered on its internal face with a lining (15) of synthetic material and which is crimped onto the top rim (8) of the body (2), by dishing the free side of the ring so as to form a circumferential recess (10), the inner lip of which is reinforced by a shoulder turned down in its extended part, and a round lid (9), the peripheral part of which has a convex annular profile (10') with a shape complementary to that of the above mentioned recess (10) and a peripheral shoulder (14), characterised in that the metal ring (7) is covered with an impervious annular flexible lining (15) of synthetic material provided with a peripheral collar (16), by pressing the lining (15) against the internal face of the ring (7), turning down the peripheral collar (16) over the turned down shoulder of the ring (7), and the lined metal ring of the said joint is crimped onto the top rim (8) of the body (2) of the metal can (1).

## Patentansprüche

1. Deckelverschluß für eine Metallbüchse (1), gebildet durch einen Körper (2) beliebiger Form, einen am unteren Rand (5) des Körpers (2) angebördelten Verschlußboden (4), umfassend einen Innenring (7), der an seiner Innenseite mit einem Mantel (15) aus synthetischem Material überzogen und am oberen Rand (8) des Körpers (2) angebördelt ist, wobei die freie Flanke des Ringes derart umgestülpt ist, daß sie eine Umfangsnut (10) aufweist, deren Innenflügel durch eine in ihrer Verlängerung umgeschlagene Krempe verstärkt ist, und einen runden Deckel (9), dessen Randabschnitt ein konvexes Ringprofil (10') von zu jener der Nut (10) komplementärer Form zum Festhalten durch Klemmung und eine Umfangskrempe (14) aufweist, dadurch gekennzeichnet, daß der vorgeformte Mantel (15) aus elastischem synthetischem Material innen mit einer die umgeschlagene Krempe umgebenden Umfangsschulter (16) versehen und an seinem Außenumfang mit dem Ring (7) über dem oberen Rand des Körpers (2) der Metallbüchse (1) umgebördelt ist.

2. Verschluß nach Anspruch 1, dadurch gekennzeichnet, daß der Deckel (9) in der Schließposition die Schulter (16) des elastischen Mantels (15) gegen die umgeschlagene Krempe (13) des Ringes (7) drückt.

3. Verfahren zur Herstellung eines Deckelverschlusses für eine Metallbüchse (1) nach einem der vorhergehenden Ansprüche, gebildet durch einen Körper (2) beliebiger Form, einen am unteren Rand (5) des Körpers (2) angebördelten Verschlußboden (4), umfassend einen Innenring (7) aus Metall, der an seiner Innenseite mit einem Mantel (15) aus synthetischem Material überzogen und am oberen Rand (8) des Körpers (2) angebördelt wird, wobei die freie Flanke des Ringes derart umgestülpt wird, daß sie eine Umfangsnut (10) bildet, deren Innenflügel durch eine in ihrer Verlängerung umgeschlagene Krempe verstärkt ist, und einen runden Deckel (9), dessen Randabschnitt ein konvexes Ringprofil (10') von zu jener der Nut (10) komplementärer Form und eine Umfangskrempe (14) aufweist, dadurch gekennzeichnet, daß der Metallring (7) mit einem elastischen ringförmigen Dichtmantel (15) aus synthetischem Material, der mit einer Umfangsschulter (16) versehen ist, verkleidet wird, indem der Mantel (15) an die Innenseite des Ringes (7) gedrückt und die Umfangsschulter (16) über die umgeschlagene Krempe des Ringes (7) umgeschlagen wird, und daß der mit der Dichtung bestückte Metallring über den oberen Rand (8) des Körpers (2) der Metallbüchse (1) umgebördelt wird.
